# FASCICULE DE BREVET EUROPEEN

(11) **EP 0 031 077 B1**
(45) Date de publication et mention de la délivrance du brevet: **03.04.1985**
(21) Numéro de dépôt: 80107773.6
(22) Date de dépôt: 10.12.1980
(51) Int. Cl.: G04G 5/00, G04G 1/00, H01H 35/06

(54) **Dispositif interactif d'entrée de données pour instrument de petit volume, notamment pour pièce d'horlogerie**
Interaktive Vorrichtung zum Einführen von Daten in kleine Instrumente, insbesondere in Uhren
Interactive data entry device for a small size instrument, particulary for a time piece

(30) Priorité: 20.12.1979 CH 11299/79
(43) Date de publication de la demande: 01.07.1981
(73) Titulaire: SOCIETE SUISSE POUR L'INDUSTRIE HORLOGERE MANAGEMENT SERVICES S.A., CH-2500 Bienne (CH)
(72) Inventeur: Perotto, Jean-Félix, CH-2068 Hauterive (CH); Piguet, Christian, CH-2000 Neuchâtel (CH)
(74) Mandataire: Coutts, William Robert

## Description

L'invention concerne un dispositif interactif d'entrée de données pour instrument de petit volume, notamment pour pièce d'horlogerie, comportant un capteur statique sensible au toucher du doigt d'un opérateur pour sélectionner un symbole recherché, notamment un chiffre, une lettre ou un signe particulier, ledit capteur étant formé par la juxtaposition de N électrodes délivrant à leurs sorties au moins N-1 informations codées représentatives de la position du doigt sur le capteur.

On a cité dans le rapport de recherche plusieurs documents où sont décrits divers arrangements permettant la sélection et la correction d'informations affichées par une pièce d'horlogerie. Ces documents vont être sommairement passés en revue :
Les documents GB-A-2 019 049, GB-A-2 019 052 et DE-A-2 848 663 décrivent la mise à l'heure d'une montre en agissant sur sa couronne. Suivant que l'on tourne cette couronne dans un sens ou dans l'autre, on avance ou on retarde les indications affichées et ceci d'autant plus rapidement que la vitesse de rotation de la couronne est élevée. On constate d'abord qu'aucun de ces documents ne prévoit l'utilisation d'un capteur statique comme organe de commande de correction. De plus, aucun moyen n'est décrit qui permettrait d'accéder à l'affichage des heures sans toucher à l'affichage des minutes en augmentant la vitesse avec laquelle on tourne la couronne.

Le document US-A-4 005 400 décrit un dispositif d'entrée composé de segments conductifs. Avec une pointe conductrice, on trace sur ces segments le symbole que l'on désire introduire dans l'affichage. Il n'est donc pas question ici de capteur statique pas plus qu'il n'est question de sélectionner un symbole recherché en passant le doigt sur ledit capteur.

Le document CH-A-10 216/73 propose un dispositif de commande pour la remise à l'heure d'une pièce d'horlogerie. Ce dispositif cependant utilise deux interrupteurs électro-mécaniques et non pas un capteur statique, ces deux interrupteurs devant être manoeuvrés selon un ordre prédéterminé et compliqué pour obtenir les sélections et corrections désirées.

Le document DE-A-2855935 est relatif à un dispositif interactif d'entrées de données pour instrument de petit volume. La présente invention se rapporte précisément audit document auquel elle se propose d'apporter une amélioration particulièrement intéressante surtout en vue de son application en horlogerie. La demande citée fait état d'un dispositif d'entrées de données susceptible d'être actionné manuellement et délivrant une information représentative de la position du doigt sur un capteur - résistif ou capacitif - information indépendante de la largeur du doigt. Pour y parvenir, il est fait usage d'un capteur formé par la juxtaposition d'une pluralité d'électrodes identiques délivrant à leurs sorties une information selon un code binaire représentatif de la position doigt sur le capteur.

Le système cité apporte déjà une amélioration importante dans le cas de la correction d'une pièce d'horlogerie à affichage électrooptique. On prend l'exemple où la montre comprend, outre l'affichage principal de l'heure normale, qui apparaît en permanence, un affichage auxiliaire qui peut afficher séquentiellement un timer décompteur, un temps d'alarme, un agenda, un fuseau horaire, une date, etc.. Tous ces modes de fonctionnement peuvent être signalés par des signes fixés à demeure gravés ou décalqués sur la face intérieure de la glace. La touche sensitive décrite dans la demande citée peut d'abord être utilisée pour sélectionner ce mode de fonctionnement. En déplaçant le doigt sur ladite touche, on déplace un symbole qui, par exemple, encadre un des signes fixés à demeure et on sélectionne ainsi le mode de fonctionnement choisi lorsqu'on relève le doigt de la touche. Si on agit alors sur un poussoir, l'affichage correspondant au mode de fonctionnement choisi passe en mode de correction, ce qui est indiqué par le clignotement de l'affichage. Cette correction peut à nouveau être faite par la touche sensitive. Si l'affichage choisi comprend un chiffre ou un groupe de deux chiffres par exemple, ceux-ci peuvent être augmentés en déplaçant de gauche à droite le doigt sur le capteur ou diminués en répétant le même mouvement mais de droite à gauche. Si le nombre à corriger est celui des minutes de l'affichage principal par exemple, on appréciera que, par rapport à un système connu de correction classique par poussoir, le dispositif cité permet d'atteindre beaucoup plus rapidement la correction désirée dans le cas où la pièce d'horlogerie a pris une avance de quelques minutes puisqu'il suffira de déplacer le doigt de droite à gauche sur une courte distance pour diminuer le chiffre et l'amener ainsi à la valeur du signal horaire.

Les indications temporelles affichées par la pièce d'horlogerie comprennent généralement non pas un mais deux groupes de chiffres associés. L'affichage principal de l'heure normale comporte au moins l'indication des minutes et celle des heures. Sur l'affichage auxiliaire peut apparaître un temps d'alarme ou un fuseau horaire dont le premier groupe indique l'heure et le second la minute. Peut apparaître également sur cet affichage un agenda dont le premier groupe indique le mois et le second la date. Il en est de même, dans un autre mode, pour l'affichage du jour de la semaine et de la date qui apparaissent simultanément. Si la montre est munie d'un timer décompteur, celui-ci indiquera un laps de temps comportant les indications associées des heures et des minutes qu'elle devra décompter. Pour chacune des indications temporelles citées ci-dessus, il est nécessaire de prévoir deux modes de correction, le premier agissant par exemple sur le groupe de chiffres de gauche et le second sur le groupe de chiffres de droite. Dans une montre classique, le changement de mode de correction d'une indication temporelle à l'autre et d'un groupe à l'autre pour chaque indication temporelle se fait au moyen d'un poussoir comme cela a été mentionné à l'alinéa précédent, ce qui conduit à une multiplicité d'actions sur le poussoir et partant à une succession d'opérations fastidieuses.

La présente invention propose de remédier à l'inconvénient ci-dessus en corrigeant en bloc chaque indication temporelle et les groupes dont elle se compose sans qu'il soit nécessaire de passer en mode de correction pour chacun des groupes l'un après l'autre. Elle met à profit le fait que le doigt peut se déplacer à des vitesses différentes sur le capteur et que des moyens peuvent être mis en oeuvre pour qu'à une vitesse lente inférieure à une vitesse de seuil on corrige un groupe et qu'à une vitesse rapide supérieure à ladite vitesse de seuil on corrige l'autre groupe.

Le dispositif de la présente invention et les moyens mis en oeuvre pour le réaliser sont décrits dans les revendications.

L'invention sera comprise maintenant à la lumière de la description qui suit donnée à titre d'exemple et à l'aide du dessin dans lequel :
La figure 1 est une vue de dessus de la pièce d'horlogerie dans un premier mode de fonctionnement selon l'invention ;
La figure 2 est une vue de dessus de l'affichage de la même pièce d'horlogerie dans un second mode de fonctionnement ;
La figure 3 représente le schéma de principe du circuit électronique associé à la pièce d'horlogerie représentée aux figures 1 et 2 ;
Les figures 4 et 5 sont des diagrammes expliquant le fonctionnement de l'électronique présentée en figure 3.

La figure 1 est une vue de dessus de la pièce d'horlogerie dans un premier mode de fonctionnement selon l'invention. Elle comporte une boîte 1 dans laquelle sont montés un module électronique dont on aperçoit l'affichage 2, une pluralité 3, 4, 5, 6 et 7 de boutons poussoirs et un capteur 100 formé de quatre électrodes 101 identiques et juxtaposées. L'affichage 2, qui peut être formé de cristaux liquides, comprend, outre l'affichage permanent 8 de l'heure normale composée de trois groupes de deux chiffres affichant les heures 9, les minutes 10 et les secondes 11, un affichage auxiliaire 12 qui peut afficher par exemple le jour de la semaine 13, le mois 14 et la date 15. Des signes 16 fixés à demeure et par exemple décalqués sous la glace de la montre signalent les modes de fonctionnement possibles dans lesquels on peut commuter l'affichage auxiliaire. Par exemple, le signe AG1 signifie « agenda 1 » et le signe D la « date ». Un encadrement 17 formé de cristaux liquides signale dans quel mode on se trouve. On décrira maintenant comment on met à l'heure l'affichage principal, comment on sélectionne le mode de fonctionnement et comment on introduit des données nouvelles dans l'affichage auxiliaire.

### Correction de l'heure

L'heure doit être corrigée si pour une raison ou pour une autre l'affichage principal 8 a pris de l'avance ou du retard par rapport à l'heure normale du signal horaire ou aussi lors d'un changement de la source d'alimentation de la montre. Avec la pointe d'un stylo à bille, on exerce une pression courte sur le poussoir 7. Cette action fait clignoter le groupe de chiffres 11 qui indique les secondes, ce qui signale qu'on est entré en mode de correction de ce groupe. A ce moment, un seul toucher du doigt à un quelconque endroit du capteur 100 provoque la mise à zéro des secondes. Ce toucher devra coïncider avec le passage à zéro des secondes du signal horaire. On actionnera ensuite le poussoir 6, ce qui aura pour effet d'abord d'arrêter le clignotement du groupe 11 puis de faire clignoter les groupes 9 (heures) et 10 (minutes) ensemble. Ces deux groupes se trouvent alors en mode de correction.

Pour corriger le groupe 10 seulement et selon l'invention, on déplacera le doigt sur le capteur 100 à une première vitesse vᵢ inférieure à une vitesse de seuil v₂. Il faut noter que dès que le doigt est en contact avec le capteur, l'affichage cesse de clignoter, ce qui rend plus aisée la correction à effectuer. Les chiffres iront en augmentant si le doigt se déplace de gauche à droite sur le capteur et en diminuant si l'on adopte le sens inverse. Comme le capteur a un nombre limité N d'électrodes (quatre dans l'exemple), il ne sera pas possible d'ajouter ou de retrancher en une seule transition du doigt sur le capteur plus de 2N-1 unités au nombre affiché (sept dans l'exemple), comme cela ressort de la demande de brevet citée dans le préambule. S'il est nécessaire de modifier le nombre affiché de plus de 2N-1 unités, il suffira de relever le doigt lorsqu'il aura atteint l'extrémité du capteur et de reprendre une nouvelle excursion à partir de l'autre extrémité et ainsi de suite. Dès que le doigt a atteint te nombre désiré, on le fera quitter la surface du capteur, ce qui aura pour conséquence de « geler le dernier chiffre atteint.

Pour corriger le groupe 9 seulement et selon l'invention, on déplacera le doigt sur le capteur 100 à une vitesse v₃ supérieure à ladite vitesse de seuil v₂. Comme pour le groupe précédent, les chiffres iront en augmentant si le doigt se déplace de gauche à droite et en diminuant si l'on adopte le sens inverse. Bien qu'il soit théoriquement possible en vitesse v₃, comme pour le cas de la vitesse _{Vj} précédemment examiné, de modifier le nombre affiché de 2N-1 chiffres en parcourant tout le capteur, des essais nombreux ont montré qu'une discrimination basée sur la seule différence de vitesse n'était pas suffisamment sûre et qu'il faut tenir compte des différences de vitesse qui peuvent se présenter en cours de route lors d'une excursion du doigt sur le capteur. C'est pourquoi pour corriger le groupe 9, et selon une variante préférée de l'invention, il faudra non seulement transiter sur le capteur à la vitesse v₃ mais encore aborder la première électrode et quitter la dernière à une vitesse substantiellement égale à ladite vitesse v₃ pour ajouter ou retrancher une seule unité au nombre des heures.

Les moyens mis en oeuvre dans le modulé électronique pour corriger l'un ou l'autre groupe seront expliqués plus loin à propos de la figure 3.

Une fois l'affichage principal calé sur le signal horaire au moyen des manoeuvres qui viennent d'être expliquées, on sortira du mode de correction en pressant une nouvelle fois le poussoir 6.

### Sélection du mode de fonctionnement

Le champ 16 de la figure 1 montre sur deux lignes superposées les diverses fonctions possibles sur lesquelles peut être réglée la pièce d'horlogerie. Dans la pièce d'horlogerie prise en exemple, on trouve à la ligne supérieure et de gauche à droite les symboles indiquant successivement les fonctions suivantes : chronographe, timer décompteur, alarme 1 et alarme 2 ; à la ligne inférieure et de gauche à droite on trouve : le signal acoustique de l'heure, les agendas 1 et 2, le fuseau horaire et la date. La figure 1 illustre le fait que la montre se trouve en mode « date et le signe D est entouré d'un cadre 17. Sur l'affichage auxiliaire apparaît le jour de la semaine en 13 (FR = vendredi) le mois en 14 (1 = janvier) et la date en 15 (le 25). Si l'on désire faire apparaître sur l'affichage auxiliaire une autre fonction, par exemple celle de l'agenda 1, illustrée par la figure 2, on déplace le doigt à la vitesse _{V1} de droite à gauche sur le capteur 100 jusqu'au moment où le cadre 17 entoure le signe AG1. A cet instant, on relève le doigt du capteur, ce qui aura pour effet de faire clignoter le cadre en question. Pendant le temps de clignotement qui peut être réglé entre 3 et 4 secondes, on pressera sur le poussoir 6, ce qui fera apparaître sur l'affichage auxiliaire la fonction désirée. Il faut remarquer que si le poussoir 6 n'est pas activé pendant le laps de temps cité ci-dessus, le cadre revient à sa position d'origine (à celle illustrée en figure 1). Réglé dans sa nouvelle fonction, l'affichage indique en 20 le signe A 1 qui signifie « Agenda 1 », en 21 le « mois et en 22 la « date ». Dans la montre prise en exemple, cette indication d'agenda apparaîtra automatiquement sur l'affichage auxiliaire, quelles que soient les données affichées par cet affichage, pendant vingt-quatre heures, au moment où la date du calendrier coïncidera avec la date de l'agenda 1. Il faut rappeler ici que le choix du mode de fonctionnement se fait en déplaçant le doigt à la vitesse v₁ sur le capteur, la vitesse rapide v₃ étant sans influence sur ce choix.

### Correction de l'affichage auxiliaire

Pour entrer en mode de correction de l'affichage auxiliaire, on presse sur le poussoir 6.

Dans le cas de la figure 1 et à la suite d'une première pression sur le poussoir 6, les groupes 14 et 15 clignotent ensemble. La pièce d'horlogerie est alors mise au jour (groupe 15) en déplaçant le doigt à lavitesse _{V1} sur le capteur et au mois (groupe 14) en le déplaçant à la vitesse v₃, comme cela a été expliqué à propos de la correction de l'heure et des minutes réelles. Une deuxième pression sur le poussoir 6 fait clignoter le groupe 13 représentatif du jour de la semaine qui peut être alors calé sur le jour de la semaine en déplaçant le doigt à la vitesse v₁ sur le capteur. Une troisième pression sur le poussoir 6 fait sortir tout l'affichage 12 du mode de correction et même effacera l'indication du mois 14 qui n'est plus désiré.

Dans le cas de la figure 2, on agit de la même façon sur le capteur 100 et sur le poussoir 6 pour corriger les groupes 21 (mois) et 22 (jour) de l'agenda. Une pression sur le poussoir 6 fait entrer la fonction agenda en mode de correction, ce qui fait clignoter les groupes 21 et 22 ensemble, une nouvelle pression sortant l'affichage dudit mode de correction.

Les diverses manoeuvres nécessaires pour corriger les indications fournies par la pièce d'horlogerie ont été expliquées plus haut. Les moyens mis en oeuvre selon l'invention pour corriger un groupe de données plutôt qu'un autre, basés sur une vitesse différente du déplacement du doigt sur le capteur, vont être décrits maintenant à l'aide des figures 3, 4 et 5.

La figure 3 représente le schéma de principe du circuit électronique associé à la pièce d'horlogerie représentée aux figures 1 et 2.

Selon la demande de brevet DE-OS 28 55 935 citée plus haut, ce circuit comprend le capteur digital 100 muni de N électrodes 101. Les électrodes 101 du capteur 100 délivrent sur les sorties 103 une information codée binaire représentative de la position du doigt sur le capteur. Les N électrodes 101 d'un tel capteur permettent de définir 2N-1 positions du doigt, c'est-à-dire 2N-1 informations codées de sorties, indépendamment de la largeur du doigt. Il s'agit des N positions correspondant aux N électrodes auxquelles s'ajoutent les N-1 positions comprises respectivement entre deux électrodes adjacentes. Les 2N-1 informations codées fournies par N bits peuvent être transcodées sur M bits, avec M < N, pour simplifier le circuit électronique associé et éliminer l'influence de la largeur du doigt. Le circuit de transcodage est représenté en 104 qui reçoit à son entrée 103 les. N bits en provenance du capteur et délivre à sa sortie un code réduit à trois bits 107.

Selon l'invention, les sorties 107 du transcodeur sont reliées à l'entrée d'un circuit logique 113 - dont certains éléments constitutifs sont arrangés selon la demande citée - lequel délivre à sa sortie selon les déplacements du doigt sur le capteur et selon la vitesse de déplacement dudit doigt, des impulsions d'horloge 124a, 125a respectivement à l'entrée d'un premier (115a) ou d'un second (115b) compteur et un signal de commande 109a du sens de comptage desdits compteurs. Les sorties 116a, 116b de chacun des compteurs alimentent les circuits d'utilisation 111a, 111b et les affichages 110a, 110b qui leur sont propres.

Le circuit logique 113 comprend, selon la demande de brevet citée un circuit comparateur 109, qui peut être du type 74 C 181 par exemple, à l'entrée duquel sont reliées les sorties 107 du transcodeur, de façon directe (entrées A) et retardée (entrées B) au travers de trois bascules 108 du type D. Les trois sorties 109a, 109b et 109c du comparateur prennent l'état logique 1 lorsque les conditions d'entrée sont respectivement A > B, A # 0 et A # B. On note que l'entrée A du circuit 109 représente la position actuelle du doigt sur le capteur et l'entrée B la position précédente du doigt sur le capteur. De ce fait :
a) lorsque la condition A # 0 est réalisée, le doigt est en contact avec le capteur,
b) lorsque la condition A > B est réalisée, le doigt s'est déplacé vers la gauche sinon il s'est déplacé vers la droite ou n'a pas changé de place. Ceci définira le sens du comptage des compteurs réversibles 115a et 115b,
c) lorsque la condition A # B est réalisée, il y a eu déplacement du doigt sur le capteur.

Le circuit logique 113 comprend en outre et selon l'invention trois circuits de temporisation 120, 121 et 122 de délai respectif T₁, T₃ et T₂, une porte ET 124 qui est active si ses deux dernières entrées sont à l'état 0 et sa première entrée à l'état 1, une porte ET 125 qui est active si ses trois entrées sont à l'état 1, un flip-flop du type D 123. Tous ces éléments sont arrangés ensemble et selon l'invention comme le montre le schéma de la figure 3. Il faut noter que les portes ET sont bien connues de l'état de la technique et que les circuits de temporisation peuvent être constitués, par exemple, chacun par deux circuits intégrés du type 555 montés en série.

Pour fixer les idées, on suppose que la pièce d'horlogerie qui a été décrite plus haut présente, sur son affichage auxiliaire, la fonction agenda 1 dont il s'agit de fixer le mois et la date (voir figure 2). Au groupe 21 (mois) correspond le compteur réversible 115a et au groupe 22 (date) correspond le compteur réversible 115b. Le mois est affiché en 110a et enregistré en 111a, la date est affichée en 110b et enregistrée en 111 b. Deux cas peuvent se présenter :

### 1. Correction de la date

Selon l'invention, le doigt doit se déplacer à une vitesse v₁ inférieure à une vitesse de seuil v₂ sur le capteur pour corriger le groupe de chiffres représentatif de la date (affichage 110b).

Quand le doigt vient en contact avec une des électrodes 101 du capteur 100, il introduit à l'entrée du comparateur 109 une nouvelle valeur codée A. Tant que le flip-flop D 108 n'a pas reçu d'impulsion d'horloge, il maintient à sa sortie Q, qui est la valeur codée B présente à la seconde entrée du comparateur 109, l'ancienne valeur de A, valeur qui existait avant le contact du doigt sur le capteur. L'instant du contact est figuré par tₐ sur la figure 4, qui représente le fonctionnement du dispositif lors d'une excursion à la vitesse lente vᵢ. A cet instant, A a changé de valeur, ce qui est symbolisé arbitrairement dans le graphique par un trait passant d'un état bas à un état haut. A ce même instant tₐ, la condition A # B est réalisée et la sortie 109c passe de l'état 0 à l'état 1. Dès lors, les circuits temporisateurs 120, 121 et 122 pourront générer une impulsion courte (par exemple 2 ms) au terme de leurs délais respectifs T₁, T₃ et T₂. Une impulsion courte est émise par le circuit temporisateur 122 après un temps T₂ qui est fixé, par exemple, à 30 ms. Cette impulsion, par la ligne 122a, est amenée à l'entrée d'horloge du flip-flop D 108, ce qui a pour effet d'amener la sortie Q dudit flip-flop au même état que celui présent à son entrée D et comme la valeur de A n'a pas changé, il se trouve que A = B et que la sortie 109c passe à 0. Cette commutation est soulignée par la flèche 130 sur la figure 4. Il faut remarquer ici que dans la demande de brevet citée, les impulsions d'horloge de la bascule 108 étaient fournies par un générateur extérieur à 100 Hz. Le système proposé ici et selon l'invention apporte une amélioration intéressante par le fait que l'horloge est interne au système présenté par le circuit 113, ce qui le fait marcher en parfait synchronisme avec lui-même. Pour sa part, le circuit temporisateur 121 est du type « retriggerable » ou « redéclenchable ». Il possède la particularité de ne pas émettre d'impulsion tant que son entrée est à l'état 1. Par contre, si son entrée passe à l'état 0, il pourra en émettre une au terme de son délai r₃, par exemple 25 ms, délai qui commence à compter dès ledit passage à l'état 0. Cette situation est illustrée sur le graphique de la figure 4 où l'on s'aperçoit qu'une impulsion courte est émise sur la ligne 121 a après un délai _{T3} qui court dès le moment où la ligne 109c a passé à l'état 0. Sur la ligne 121a du graphique, on a symbolisé par des croix le fait que le circuit de temporisation 121 ne peut pas fournir d'impulsion tant que la ligne 109c se trouve à l'état 1. L'impulsion courte émise sur la ligne 121a par le circuit de temporisation 121 est transmise à l'entrée d'horloge d'un flip-flop D 123. L'entrée D de ce flip-flop est connectée à la sortie 109b (A # 0) du comparateur 109. Puisque le doigt est en contact avec le capteur, la condition A # 0 est réalisée et la sortie 109b est à l'état 1. Ce même état 1 se retrouvera donc à la sortie Q du flip-flop D 123 dès l'apparition du flanc positif de l'impulsion courte émise par le circuit de temporisation 121. Cette commutation est soulignée par la flèche 131 sur la figure 4.

On voit aussi qu'à la sortie A # B est connecté un circuit de temporisation 120 qui émet à sa sortie 120a une courte impulsion au terme de son délai T₁ qui peut être, par exemple, de 25 ms. On voit également que pendant la période qui sépare le temps tₐ du temps t_{b}, c'est-à-dire dès que le doigt a touché le capteur et reste immobile sur celui-ci, la porte 125 n'est jamais active car il n'y a jamais coïncidence d'états 1 à ses trois entrées par les lignes 109b, 120a et 123a comme le montre le graphique de la figure 4. La ligne 125a reste à l'état 0 : aucun signal d'horloge ne parvient au compteur 115b et donc aucune nouvelle valeur n'apparaît sur l'affichage correspondant. Ce fait est voulu en pratique car on évite ainsi des changements intempestifs difficilement contrôlables.

On a mentionné plus haut et comme cela ressort de la demande de brevet citée, que si le capteur possède N électrodes, ce sont 2N-1 informations codées au maximum que l'on peut recueillir à la sortie du transcodeur 104 si le doigt se déplace d'un bout à l'autre du capteur. Comme cela vient d'être expliqué à l'alinéa ci-dessus, on veut qu'au premier contact du doigt sur le cap₋ teur aucune information ne soit émise. Il résulte de cet arrangement préféré propre à l'invention que ce ne sont que 2N-2 informations au maximum qui seront disponibles à l'entrée du compteur 115b. Par exemple, si le capteur est composé de quatre électrodes, une excursion du doigt d'un bout à l'autre du capteur ne fournira que six informations. Il est également possible de prévoir un arrangement basé sur le même principe où l'information n'est fournie que par l'action de transition du doigt entre les diverses électrodes, auquel cas les informations codées obtenables seront limitées à N-1.

Si maintenant le doigt commence à se déplacer sur le capteur, il arrivera un moment où la valeur de A va changer d'état. Ce moment est indiqué sur la figure 4 par le temps t_{b}. Dès cet instant, le fait que A est différent de B donne un état 1 sur la ligne 109c. Comme les lignes 109b (la condition A # 0 est encore réalisée) et 123a sont à l'état 1, la porte 125 va être active dès que son entrée à laquelle est connectée la ligne 120a passe à l'état 1. Ceci se produit après le délai _{T1}. Ce fait est illustré sur la figure 4 au temps t_{X}. L'impulsion apparaissant sur la ligne 125a peut alors ajouter ou retrancher une unité au compteur de la date 115b (selon A > B ou que A < B). Plusieurs autres impulsions d'horloge peuvent ainsi parvenir au compteur 115b si le doigt continue à transiter sur le capteur.

Au moment où le symbole désiré apparaît sur l'affichage, symbole qui peut être un chiffre, une lettre ou un signe particulier, le doigt doit quitter le capteur pour que sa valeur soit définitivement fixée soit dans le circuit d'utilisation 111b soit dans l'affichage correspondant 110b . Ce moment est indiqué par le temps tₑ sur le graphique de la figure 4. Puisque le doigt n'est plus en contact avec le capteur, la condition A # 0 n'est plus réalisée et la ligne 109b passe à l'état 0. L'impulsion courte apparaissant sur la ligne 120a au bout du délai _{T1} ne peut pas passer à travers la porte 125 puisque son entrée 109b est à l'état 0. Pour sa part, l'impulsion courte apparaissant sur la ligne 121a a dispose la sortie Q (123a) du flip-flop D 123 en l'état de son entrée D c'est-à-dire en l'état 0 puisque encore une fois la condition A # 0 n'est plus réalisée (flèche 132). Ainsi en relevant le doigt du capteur on n'ajoute ni ne retranche aucune nouvelle information dans le compteur 115b, ce qui est un avantage évidemment souhaité en pratique.

Le graphique de la figure 4 montre également que le compteur 115a auquel correspond l'affichage des mois ne reçoit jamais d'impulsions d'horloge. Pour que ce fût le cas, il faudrait qu'à un certain moment la ligne 120a soit à l'état 1 pendant qu'en même temps les lignes 123a et 109b soit à l'état 0. Or, cette situation ne se présente jamais dans le cycle lent qui vient d'être décrit et comme le montre le graphique.

### 2. Correction du mois

Selon l'invention, le doigt doit se déplacer à une vitesse v₃ supérieure à une vitesse de seuil v₂ sur le capteur pour corriger le groupe de chiffres représentatif du mois (affichage 110a).

On se reportera au graphique de la figure 5 pour comprendre le fonctionnement du dispositif. Au temps tₐ, le doigt vient en contact avec le capteur, ce qui provoque, comme pour le cas de la correction de la date, le passage à l'état 1 de la ligne 109b (A # 0) et de la ligne 109c (A # B). Comme auparavant, les impulsions courtes issues des circuits de temporisation 120 et 122 apparaissent sur les lignes 120a et 122a. On a vu plus haut que l'impulsion courte issue du circuit de temporisation 121 apparaît sur la ligne 121a au terme de son délai _{T3} si la ligne 109c se trouve à l'état 0. Or, dans le cas qui nous occupe, la vitesse de déplacement du doigt sur le capteur est si élevée que lorsqu'arrive le délai _{T3} la ligne 109c est déjà à l'état 1. Aucune impulsion n'apparaît donc sur la ligne 121a. Lorsque le doigt quitte le capteur à l'instant t_{d}, la condition A# 0 n'est plus satisfaite et la ligne 109b passe à l'état 0. L'impulsion courte donnée par le circuit de temporisation 120 apparaît normalement à la fin de son délai _{Ti}. La ligne 123a se trouve à l'état 0 puisqu'aucune impulsion ne lui a été donnée par 121 à travers le flip-flop D 123. Ainsi toutes les conditions sont requises pour activer la porte 124 qui émet par la ligne 124a une impulsion sur le compteur des mois 115a. Ce fait est illustré sur la figure 5 au temps ty.

On comprendra que le compteur 115b auquel correspond l'affichage de la date ne reçoit pas d'impulsion d'horloge dans le cas considéré. En effet, pour que ce fût le cas, il faudrait qu'à un certain moment les lignes 120a, 123a et 109b soient à l'état 1, ce qui n'est pas le cas comme le montre le graphique de la figure 5.

On voit aussi en examinant la figure 5 qu'en vitesse rapide il ne peut y avoir qu'un seul signal d'horloge 124a pour un passage du doigt sur le capteur puisque ce signal n'apparaît que lorsque le doigt quitte le capteur et pour autant qu'il y ait maintenu sa vitesse élevée. Ceci est une nécessité imposée par la pratique car si, comme en mode de correction en vitesse lente, on pouvait, en vitesse rapide et en un seul passage, introduire plusieurs corrections, le dispositif manquerait totalement de précision et de longs tâtonnements seraient nécessaires pour s'arrêter sur la correction voulue. Si, en cours de route, la vitesse baissait en dessous de la vitesse de seuil v₂, on se retrouverait dans la situation expliquée à propos de la figure 4. On constate également que pour entrer en mode de correction du compteur 115a (mois), il faut aborder le capteur à vitesse élevée. Si tel n'était pas le cas (vitesse faible ou nulle), le circuit de temporisation 121 émettra une impulsion au terme de son délai r₃, ce qui aura pour conséquence la sensibilisation du compteur 115b (date) comme cela a été expliqué à propos de la figure 4. Ensuite, si la vitesse du doigt devait augmenter en-dessus de la vitesse de seuil _{V2} pendant le même déplacement, on ne retrouvera jamais la situation du graphique de la figure 5 car la ligne 123a se trouve à l'état 1, ce qui interdit l'activation de la porte 124. Ce fait présente un avantage car il empêche que des différences de vitesse lors d'un seul passage puissent influencer tantôt un compteur et tantôt un autre.

### 3. Considérations communes aux deux corrections

Le choix de correction entre un groupe de chiffres et un autre dépend, on vient de le voir, de la vitesse avec laquelle le doigt se déplace sur le capteur sensitif. S'il se déplace lentement, il corrige un groupe de chiffres et jusqu'à six corrections pour un seul transit. S'il se déplace rapidement, il corrige un autre groupe de chiffres et une seule correction pour un seul transit.

La vitesse de seuil _{V2} située entre la vitesse lente v₁ et la vitesse rapide v₃ est déterminée par la dimension longitudinale du capteur. On a vu que la présence ou l'absence de l'impulsion courte issue du circuit de temporisation 121 au terme de son délai r₃ conditionne la correction d'un groupe à l'exclusion d'un autre ou inversement. Le délai T₃ courant à partir du délai T₂, le temps à prendre en considération pour la vitesse de seuil est donc de T₂ + T₃. Dans un exemple de réalisation de l'invention, la distance qui sépare sur le capteur deux informations codées est de 2,25 mm. De même, il a déjà été mentionné que les délais T₂ et T₃ sont choisis respectivement à 30 et 25 ms, ce qui donne pour T₂ + T₃ une période de 55 ms. Dans ces conditions, la vitesse de seuil _{V2} est de l'ordre de 4 cm/sec.

Il faut rappeler aussi que dans les deux cas les compteurs 115a et 115b peuvent être incrémentés ou décrémentés par la ligne 109a (A > B ou A < B) selon que le sens de déplacement du doigt a lieu de gauche à droite, respectivement de droite à gauche.

On mentionnera pour terminer que les compteurs réversibles 115a et 115b peuvent être constitués par des circuits classiques connus de l'état de l'art, tel que le type 4029. Plus généralement, ce pourrait être un microprocesseur dont le « software est arrangé pour être équivalent à ce que l'on attend d'un compteur classique. Dans la description qui vient d'être donnée, il a été question de corriger des indications tempo- relies affichées par une pièce d'horlogerie comprenant généralement non pas un mais deux groupes de chiffres associés. Dans certains cas cependant, l'affichage ne peut comprendre que deux symboles juxtaposés qu'il s'agit de pouvoir modifier indépendamment l'un de l'autre. Dans ce cas, on utilisera le dispositif décrit pour modifier le premier symbole en déplaçant le doigt à la vitesse v₁ et le second symbole en déplaçant le doigt à la vitesse v₃.

## Revendications

1. Dispositif interactif d'entrée de données pour instrument de petit volume, notamment pour pièce d'horlogerie, comportant un capteur statique (100) sensible au toucher du doigt d'un opérateur pour sélectionner un symbole recherché, notamment un chiffre, une lettre ou un signe particulier, ledit capteur étant formé par la juxtaposition de N électrodes (101) délivrant à leurs sorties au moins N-1 informations codées représentatives de la position du doigt sur le capteur, caractérisé par le fait qu'il comprend des moyens pour détecter le sens et la vitesse de déplacement du doigt sur le capteur, des moyens pour générer des signaux représentatifs des données qu'on cherche à sélectionner ou à modifier, reliés à des moyens pour afficher les symboles représentatifs des données sur un affichage composite comprenant au moins un premier (110b) et un second (110a) affichages, lesdits moyens pour générer les signaux étant reliés aux moyens pour détecter le sens et la vitesse de déplacement du doigt sur le capteur, afin d'en recevoir les signaux pour modifier les symboles correspondant auxdites informations apparaissant sur ledit premier affichage (110b) si le doigt est déplacé sur ledit capteur à une vitesse vᵢ moindre qu'une vitesse de seuil _{V2} et sur ledit second affichage (110a) si le doigt est déplacé sur ledit capteur à une vitesse v₃ supérieure à ladite vitesse de seuil.

2. Dispositif selon la revendication 1, caractérisé par un circuit électronique logique (113) comportant des moyens d'aiguillage (124, 125) pour aiguiller lesdites informations sur un premier compteur (115b) auquel correspond ledit premier affichage (110b) quand le doigt se déplace sur le capteur à ladite vitesse v₁ ou sur un second compteur (115a) auquel correspond ledit second affichage (110a) quand le doigt se déplace sur le capteur à ladite vitesse v₃.

3. Dispositif selon la revendication 1 ou 2, caractérisé par le fait que l'affichage composite comprend deux symboles juxtaposés et qu'on modifie le premier en déplaçant le doigt à la vitesse v₁ et le second en déplaçant le doigt à la vitesse v₃.

4. Dispositif selon la revendication 1 ou 2, caractérisé par le fait que l'affichage composite comprend quatre symboles juxtaposés groupés deux à deux et qu'on modifie le premier groupe en déplaçant le doigt à la vitesse v₁ et le second groupe en déplaçant le doigt à la vitesse _{V3}.

5. Dispositif selon la revendication 4, caractérisé par le fait que le premier groupe affiche les heures et que le second groupe affiche les minutes et que le déplacement du doigt permet la mise à l'heure de l'affichage principal d'un garde-temps.

6. Dispositif selon la revendication 4, caractérisé par le fait que le premier groupe affiche le mois et que le second groupe affiche la date et que le déplacement du doigt permet la mise au mois et à la date de l'affichage auxiliaire d'un garde-temps.

7. Dispositif selon la revendication 2, caractérisé par le fait que ledit circuit électronique logique (113) reçoit à son entrée les signaux de sortie (107) fournis par le capteur et délivre à sa sortie des premières impulsions d'horloge (125a) à l'entrée du premier compteur (115b) ou des secondes impulsions d'horloge (124a) à l'entrée du second compteur (115a) selon la vitesse de déplacement du doigt et un signal de commande (109a) du sens de comptage desdits compteurs selon le sens de déplacement du doigt sur le capteur.

8. Dispositif selon la revendication 2, caractérisé par le fait que lesdits moyens d'aiguillage contenus dans ledit circuit électronique logique (113) sont arrangés pour afficher sur le premier affichage les symboles correspondant à la position du doigt si le doigt se déplace sur le capteur à ladite vitesse _{V1} et pour afficher sur le second affichage un seul et nouveau symbole si le doigt se déplace sur le capteur à ladite vitesse v₃, la première et la dernière électrode dudit capteur étant respectivement abordée et quittée à une vitesse substantiellement égale à ladite vitesse v₃.

9. Dispositif selon la revendication 2 ou 8, caractérisé par le fait que ledit circuit électronique logique (113) comprend un comparateur (109) et au moins M bits recevant de façon directe sur ses premières entrées (A) les signaux codés (107) du capteur et, de façon indirecte à travers un circuit susceptible de créer un retard (108), lesdits signaux sur ses secondes entrées (B), ledit comparateur délivrant trois signaux de sortie en fonction de la comparaison, selon des critères logiques, des signaux à ses premières (A) et secondes (B) entrées, le premier signal de sortie (109a) étant représentatif du sens de déplacement du doigt sur le capteur et délivrant une commande du sens de comptage des compteurs (115a, 115b), le second signal de sortie (109b) étant représentatif du contact du doigt avec le capteur et le troisième signal de sortie (109c) étant représentatif du déplacement du doigt sur le capteur, les second (109b) et troisième (109c) signaux de sortie étant combinés entre eux au . moyen de circuits logiques (124,125) pour former le signal d'horloge du premier (115b) ou du second (115a) compteur selon que la vitesse de passage du doigt sur le capteur est respectivement inférieure ou supérieure à ladite vitesse de seuil v₂.

10. Dispositif selon la revendication 9, caractérisé par le fait que ledit circuit susceptible de créer un retard (108) est en forme de bascule du type D qui reçoit sur son entrée d'horloge le troisième signal de sortie (109c) du comparateur (109), ledit signal étant retardé par un premier circuit de temporisation (122).

11. Dispositif selon les revendications 9 et 10, caractérisé par le fait que l'entrée du circuit d'horloge du premier compteur (115b) est attaquée par le signal de sortie (125a) d'une première porte ET (125) à trois entrées recevant à sa première entrée le troisième signal de sortie (109c) du comparateur (109), ledit signal étant retardé par un deuxième circuit de temporisation (120), à sa deuxième entrée le signal de sortie Q (123a) d'une bascule D (123) commandée à son entrée d'horloge par le même troisième signal de sortie (109c) du comparateur (109), ledit signal étant retardé par un troisième circuit de temporisation (121), et à sa troisième entrée le deuxième signal de sortie (109b) du comparateur (109), lequel alimente encore t'entrée D de la bascule (123).

12. Dispositif selon les revendications 9 à 11, caractérisé par le fait que l'entrée du circuit d'horloge du second compteur (115a) est attaquée par le signal de sortie (124a) d'une seconde porte ET (124) à trois entrées recevant à sa première entrée le signal de sortie (120a) du deuxième circuit de temporisation (120), à sa deuxième entrée inversée par rapport à la première le signal de sortie Q (123a) de la bascule (123) et à sa troisième entrée inversée par rapport à la première le deuxième signal de sortie (109b) du comparateur (109), lequel alimente encore l'entrée D de la bascule (123).

13. Dispositif selon les revendications 10, 11 et 12, caractérisé par le fait que le troisième circuit de temporisation (121) est du type « retriggerable » ou « redéclenchable » et que sa constante de temps _{T3} court à partir du moment où apparaît un signal (122a) à la sortie du premier circuit de temporisation (122).

14. Dispositif selon l'une quelconque des revendications 1 à 13, caractérisé par le fait qu'il est utilisé dans une montre-bracelet.

## Claims

1. An interface device for the entry of data into an instrument of small volume such as a timepiece comprising a static sensor (100) responsive to the touch of the finger of an operator to select a desired symbol such as a number, letter of special sign, said sensor being formed by the juxtaposition of N electrodes (101) adapted to provide at least N-1 coded information items representative of the position of the finger of the sensor, characterized by the fact that it comprises means capable of detecting the sense and the speed of movement of the finger over the sensor, means arranged to generate signals representing data to be selected or modified and coupled to means arranged to display the symbols representing data on a composite display device comprising at least a first (110b) and a second (110a) display, said means arranged to generate the signals being coupled to the means capable of detecting the sense and the speed of movement of the finger over the sensor in order to receive therefrom the signals to modify the symbols corresponding to said information items apperar- ing on said first display (110b) if the finger is moved over said sensor at a speed _{V1} less than a threshold speed _{V2} and on said second display (110a) if the finger is moved over said sensor at a speed v₃ greater than said threshold speed v₂.

2. An interface device as set forth in claim 1, characterized by an electronic logic circuit (113) including switching means (124,125) arranged to switch said information items to a first counter (115b) corresponding to said first display (110b) if the finger is moved over the sensor at said speed _{V1}, or to a second counter (115a) corresponding to said second display (110a) if the finger is moved over the sensor at said speed v₃.

3. An interface device as set forth in claim 1 or 2, characterized by the fact that the composite display device provides first and second juxtaposed symbols, the first being modified when the finger is moved at the speed _{V1} and the second modified when the finger is moved at the speed Vg.

4. An interface device as set forth in claim 1 or 2, characterized by the fact that the composite display device provides four juxtaposed symbols arranged in first and second groups of two, the first group being modified when the finger is moved at the speed _{V1} and the second group modified when the finger is moved at the speed Vg.

5. An interface device as set forth in claim 4, characterized by the fact that the first group is adapted to display hours and the second group to display minutes, the movement of the finger thereby effecting time setting of the main display in a timepiece.

6. An interface device as set forth in claim 4, characterized by the fact that the first group is adapted to display the month and the second group to display the date, the movement of the finger thereby effecting month and date setting of a secondary display in the timepiece.

7. An interface device as set forth in claim 2, characterized by the fact that said electronic logic circuit (113) includes an input arranged to receive output signals (107) from the sensor and an output providing first clock pulses (125a) to the input of the first counter (115b) or second clock pulses (124a) to the input of the second counter (115a) in accordance with the speed of finger movement and a control signal (109a) to determine up or down counting in accordance with the sense of finger movement over the sensor.

8. An interface device as set forth in claim 2, characterized by the fact that said switching means are arranged to effect symbol display on the first display corresponding to the finger position if the finger moves over the sensor at said speed _{V1} and to effect display on the second display of a single new symbol if the finger moves over the sensor at said speed v₃, the first and last electrodes of said sensor being respectively accosted and departed at a speed substantially equal to said speed v₃.

9. An interface device as set forth in claim 2 or 8, characterized by the fact that the electronic logic circuit (113) includes a comparator (109) of at least M bits capacity having first inputs (A) arranged to receive coded signals (107) directly from the sensor and second inputs (B) arranged to receive said coded signals from the sensor via a delay creating circuit (108), said comparator providing one of three possible output signals in accordance with the comparison between the signals received at the first (A) and second (B) inputs, a first output signals (109a) representing the sense of finger movement over the sensor and constituting the control signal determinative of up or down counting (115a, 115b), a second output signal (109b) being indicative of finger contact with the sensor and a third output signal (109c) indicative of finger movement over the sensor, the second and third outputs signals being combined in gates (124, 125) so as to form the clock pulses directed to the first (115b) or second (115a) counter as determined by the speed of movement of the finger over the sensor being respectively less or greater than the threshold speed v₂.

10. An interface device as set forth in claim 9, characterized by the fact that the delay creating circuit (108) comprises a D type flip-flop arranged to receive the third output signal (109c) of the comparator (109) at its clock input said third output signal being delayed by a first delay timing element (122).

11. An interface device as set forth in claims 9 and 10, characterized by the fact that the clock input of the first counter (115b) is obtained from the output (125a) of a first AND gate (125) having three inputs, the first of which is coupled to the third output signal (109c) of the comparator (109) via a second delay timing element (120), the second of which is coupled to the Q output (123a) of a D flip-flop (123) controlled at its clock input by said comparator (109) third output signal (109c) transmitted via a third delay timing element (121), and the third of which is coupled to the second output signal (109b) of the comparator (109) the latter being further coupled to the D input of said D flip-flop (123).

12. An interface device as set forth in claims 9 to 11, characterized by the fact that the clock input of the second counter (115a) is obtained from the ouptut (124a) of a second AND gate (124) having three inputs, the first of which is coupled to the output (120a) of the second delay timing element (120), the second of which receives the inverted Q output signal (123a) of said D flip-flop (123) and the third of which receives the inverted second output signal (109b) of the comparator (109), said second output signal being connected to the D input of said D flip-flop.

13. An interface device as set forth in claims 10 to 12, characterized by the fact that the third delay timing element (121) comprises a retriggerable monostable element the time constant _{T3} of which runs from the moment at which a signal (122a) appears at the output of the first delay timing element (122).

14. An interface device as set forth in claim 1 to 13, characterized by the fact that the instrument comprises a wrist-watch.

## Patentansprüche

1. Interaktive Vorrichtung zur Eingabe von Daten in kleine Instrumente, insbesondere in Uhrwerke, mit einem statischen Sensor (100), der auf das Berühren mit dem Finger einer Bedienungsperson reagiert, um ein gesuchtes Symbol auszuwählen, insbesondere eine Zahl, einen Buchstaben oder ein besonderes Zeichen, wobei der Sensor durch die Verbundanordnung von N Elektroden (101) gebildet ist, an deren Ausgängen wenigstens N-1 kodierte Informationen abgegeben werden, die der Position der Fingers auf dem Sensor entsprechen, dadurch gekennzeichnet, daß sie eine Anordnung aufweist in die Richtung und die Verschiebegeschwindigkeit des Fingers auf dem Sensor zu erfassen, eine Anordnung aufweist zur Erfassung von Signalen, die die auszuwählenden oder zu verändernden Daten darstellen und die mit einer Anordnung verbunden sind, um die die Daten darstellenden Symbole auf einer zusammengesetzten Anzeigeanordnung anzuzeigen, die wenigstens eine erste Anzeige (110b), und eine zweite Anzeige (110a) aufweist, wobei die Anordnung zur Erzeugung der Signale mit einer Anordnung verbunden ist zur Erfassung der Richtung und der Verschiebegeschwindigkeit des Fingers auf dem Sensor, um daraus die Signale zu erhalten zur Veränderung der Symbole auf der ersten Anzeige (110b), die den erscheinenden Informationen entsprechen, wenn der Finger auf dem Sensor sich mit einer Geschwindigkeit _{V1} minus einer Schwellwertgeschwindigkeit v₂ verschiebt, sowie auf der zweiten Anzeige, wenn den Finger sich auf dem Sensor mit einer Geschwindigkeit v₃ verschiebt, die Größer als die Schwellwertgeschwindigkeit ist.

2. Vorrichtung nach Anspruch 1, gekennzeichnet durch einen logischen elektronischen Schaltkreis (113), der eine Weichenanordnung (124, 125) aufweist zum Weichenstellen der Informatio₋ nen zu einem ersten Zähler (115b), dem die erste Anzeige (110b) entspricht, wenn sich der Finger auf den Sensor mit der Geschwindigkeit _{V1} verschiebt oder zu einem zweiten Zähler (115a), dem die zweite Anzeige (110a) entspricht, wenn sich der Finger auf dem Sensor mit der Geschwindigkeit v₃ verschiebt.

3. Vorrichtung nach Anspruch 1 oder 2, dadurch gekennzeichnet, daß die zusammengesetzte Anzeigeanordnung zwei benachbarte Symbole aufweist und daß das erste verändert wird, indem sich der Finger mit einer Geschwindigkeit _{V1} verschiebt und das zweite, indem sich der Finger mit der Geschwindigkeit v₃ verschiebt.

4. Vorrichtung nach Anspruch 1 oder 2, dadurch gekennzeichnet, daß die zusammengesetzte Anzeigeanordnung vier benachbarte, in zwei Gruppen a zwei angeordnete Symbole aufweist und daß die erste Gruppe verändert wird durch Verschiebung des Fingers mit der Geschwindigkeit _{V1} und die zweite Gruppe durch Versschieben des Fingers mit der Geschwindigkeit v₃.

5. Vorrichtung nach Anspruch 4, dadurch gekennzeichnet, daß die erste Gruppe die Stunden anzeigt und die zweite Gruppe die Minuten anzeigt und daß die Verschiebung des Fingers das Einstellen der Hauptanzeige eines Präzisionszeitmessers ermöglicht.

6. Vorrichtung nach Anspruch 4, dadurch gekennzeichnet, daß die erste Gruppe den Monat anzeigt und die zweite Gruppe das Datum anzeigt und daß die Verschiebung des Fingers das Einstellen des Monats und des Datums der Zusatzanzeige eines Präzisionszeitmessers ermöglicht.

7. Vorrichtung nach Anspruch 2, dadurch gekennzeichnet, daß der logische elektronische Schaltkreis (113) an seinem Eingang die vom Sensor gelieferten Ausgangssignale (107) empfängt und über seinem Ausgang erste Zeitimpulse (125a) dem Eingang des ersten Zählers (115b) zuführt oder zweite Zeitimpulse (124a) dem Eingang des zweiten Zählers (115a) zuführt, je nach der Verschiebegeschwindigkeit des Fingers und ein Steuersignal (109a) für die Zählrichtung der Zähler zuführt, je nach der Verschieberichtung des Fingers auf dem Sensor.

8. Vorrichtung nach Anspruch 2, dadurch gekennzeichnet, daß die im logischen elektronischen Schaltkreis (113) enthaltene Weichenanordnung derart ausgestaltet ist, daß auf der ersten Anzeige die der Fingerstellung entsprechenden Symbole angezeigt werden, wenn sich der Finger über dem Sensor mit der Geschwindigkeit _{V1} verschiebt und auf der zweiten Anzeige ein einziges und neues Symbol angezeigt wird, wenn sich der Finger über dem Sensor mit der Geschwindigkeit v₃ verschiebt, wobei er sich der ersten Elektrode des Sensors mit einer Geschwindigkeit annähert bzw. von der letzten Elektrode des Sensors mit einer Geschwindigkeit entfernt, die im wesentlichen gleich der Geschwindigkeit v₃ ist.

9. Vorrichtung nach Anspruch 2 oder 8, dadurch gekennzeichnet, daß der logische elektronische Schaltkreis (113) einen Vergleicher (109) mit wenigstens M Bit aufweist, der an seinen ersten Eingängen A direkt die kodierten Signale (107) des Sensors empfängt und der indirekt über einen Schaltkreis (108), der geeignet ist, eine Verzögerung zu erzeugen, diese Signale an seinen zweiten Eingängen (B) empfängt, wobei der Vergleicher drei Ausgangssignale abgibt, je nach den logischen Kriterien als Funktion des Vergleichs der Signale an seinen ersten Eingängen A und seinen zweiten Eingängen B, wobei das erste Ausgangssignal (109a) die Verschieberichtung des Fingers auf dem Sensor darstellt und eine Steuerung der Zählrichtung der Zähler (115a, 115b) bewirkt, das zweite Ausgangssignal (109b) die Berührung des Fingers mit dem Sensor darstellt und das dritte Ausgangssignal (109c) die Verschiebung des Fingers auf dem Sensor darstellt, wobei das zweite Ausgangssignal (109b) und das dritte Ausgangssignal (109c) miteinander mittels logischer Schaltkreise (124, 125) kombiniert werden, um das Zeitsignal des ersten Zählers (115b) oder des zweiten Zählers (115a) zu bilden je nachdem die Laufgeschwindigkeit des Fingers auf dem Sensor größer oder kleiner ist als die Schwellgeschwindigkeit v₂.

10. Vorrichtung nach Anspruch 9, dadurch gekennzeichnet, daß der Schaltkreis (108), der eine Verzögerung erzeugen kann, die Form eines D-Flip-Flops aufweist, der an seinem Zeiteingang das dritte Ausgangssignal (109c) des Vergleichers (109) empfängt, wobei dieses Signal von einem ersten Verzögerungsschaltkreis (122) verzögert wird.

11. Vorrichtung nach Ansprüchen 9 und 10, dadurch gekennzeichnet, daß der Eingang des Zeitschaltkreises des ersten Zählers (115b) vom Ausgangssignal (125a) einer ersten UND-Torschaltung (125) mit drei Eingängen beaufschlagt wird, deren erster Eingang das dritte Ausgangssignal (109c) des Vergleichers (109) aufnimmt, wobei dieses Signal von einem zweiten Verzögerungsschaltkreis (120) verzögert wird, deren zweiter Eingang das Ausgangssignal Q (123a) eines D-Flip-Flops (123) aufnimmt, dessen Zeiteingang vom gleichen dritten Ausgangssignal (109c) des Vergleichers (109) angesteuert wird, wobei das Signal von einem driten Verzögerungsschaltkreis (121) verzögert wird und deren dritter Eingang das zweite Ausgangssignal (109b) des Vergleichers (109) empfängt, der außerdem noch den Eingang D des Flip-Flops (123) versorgt.

12. Vorrichtung nach Ansprüchen 9 bis 11, dadurch gekennzeichnet, daß der Eingang des Zeitschaltkreises des zweiten Zählers (115a) vom Ausgangssignal (124a) einer zweiten UND-Torschaltung (124) mit drei Eingängen beaufschlagt wird, deren erster Eingang das Ausgangssignal (120a) des zweiten Verzögerungsschaltkreises (120) empfängt, deren zweiter bezüglich des ersten inversen Eingang das Ausgangssignal Q (123a) des Flip-Flops (123) und deren dritter bezüglich des ersten inversen Eingangs das zweite Ausgangssignal (109b) des Vergleichers (109) empfängt, der außerdem noch den Eingang D des Flip-Flops (123) versorgt.

13. Vorrichtung nach Ansprüchen 10, 11 und 12, dadurch gekennzeichnet, daß der dritte Verzögerungsschaltkreis (121) von der Art ist, die « retrieggerbar oder « erneut auslösbar ist und daß seine Zeitkonstante _{T3} ab dem Moment läuft, an dem ein Signal (122a) am Ausgang des ersten Verzögerungsschaltkreises (122) erscheint.

14. Vorrichtung nach einem der Ansprüche 1 bis 13, dadurch gekennzeichnet, daß sie in einer Armbanduhr verwendet wird.
